# EUROPÄISCHE PATENTSCHRIFT

(11) **EP 0 956 171 B1**
(45) Veröffentlichungstag und Bekanntmachung des Hinweises auf die Patenterteilung: **21.03.2001**
(21) Anmeldenummer: 96945810.8
(22) Anmeldetag: 01.10.1996
(51) Int. Cl.: B22D 41/00, B22D 41/04

(54) **GEFÄSS FÜR METALLURGISCHE ZWECKE**
VESSEL FOR METALLURGICAL PURPOSES
RECIPIENT METALLURGIQUE

(30) Priorität: 06.10.1995 DE 19538530
(43) Veröffentlichungstag der Anmeldung: 17.11.1999
(73) Patentinhaber: MANNESMANN Aktiengesellschaft, 40213 Düsseldorf (DE)
(72) Erfinder: GOHRES, Hans, Werner, D-47239 Duisburg (DE); KOBUSCH, Klaus, D-47809 Krefeld (DE); DIVJAK, Franz-Josef, D-47495 Rheinberg (DE); SIEWERT, Kurt, D-47259 Duisburg (DE); KIRSTINAT, Detlef, D-47053 Duisburg (DE)
(74) Vertreter: Presting, Hans-Joachim, Dipl.-Ing.
(86) Internationale Anmeldenummer: DE9601906
(87) Internationale Veröffentlichungsnummer: WO9713598

(56) Entgegenhaltungen:
- CA-A- 1 234 474
- DE-B- 1 172 404
- DE-B- 2 901 011
- FR-A- 1 321 243
- US-A- 2 043 048
- US-A- 2 107 267

## Beschreibung

Die Erfindung betrifft ein Gefäß für metallurgische Zwecke zum Transport von schmelzflüssigen Metallen.

Derartige Gefäße dienen nicht nur dem Transport von schmelzflüssigen Metallen wie um Beispiel Roheisen vom Hochofen zum Roheisenmischer oder vom Roheisenmischer zum Konverter, sondern können auch ein metallurgisches Behandlungsgefäß sein. Insbesondere hat im Zuge der Erhöhung der Anforderung an den Reinheitsgrad und der Absenkung der Gehalte an gelösten Gasen die Vakuumbehandlung stetig an Bedeutung gewonnen. Bei diesem Verfahren ist die thermische Belastung für das Behandlungsgefäß bsonders hoch, da verfahrensbedingt mit einer hohen Überhitzungstemperatur gefahren wird. Bei den Gefäßen der konventionellen Bauart kann diese erhöhte kombinierte Belastung aus Gewicht und Wärme zu nicht erwünschten Verformungen führen, insbesonderre dann, wenn das Gefäß einen ovalen Querschnitt aufweist. Die Verwerfungen können so stark sein, daß im Bereich der Versteifungsringe Einschnürungen entstehen. Außerdem können die Tragzapfen schief stehen, so daß beim Anschlagen der Kranhaken in die Schlaufen Schwierigkeiten auftreten.

Durch die DE 29 01 011 B1 ist eine Tragzapfen- bzw. Lagerzapfenbefestigung für Gießpfannen bekannt, bei der der Lagerzapfen mit seinem Fuß in einem Ausschnitt des Mantels der Gießpfanne ragt und mit dem Rand des Ausschnittes verschweißt ist und mit einer seitlich am Lagerzapfen angebrachten im Grundriß rechteckigen Befestigungsplatte versehen ist, welche, zwischen zwei am Mantel der Gießpfanne befestigten Versteifungsringen liegend, am Mantel und an diesen Versteifungsringen angeschweißt ist. Dabei ist vorgesehen, daß die in bekannter Weise am Lagerzapfen angegossene Befestigungsplatte an ihren seitlichen Rändern mit je einem angegossenen Schenkel versehen ist, welcher jeweils etwa senkrecht zur Befestigungsplatte und zwischen den Versteifungsringen verlaufend am Mantel anliegt und mit diesem verschweißt ist.

Mit dieser Ausbildung der Lagerzapfenbefestigung wird neben einem einfachen Aufbau, einer preiswerten Herstellung insbesondere erreicht, daß eine einfache Überprüfung auf Risse oder dergleichen möglich ist, weil insgesamt nur vier umlaufende Schweißnähte benötigt werden, die von außen leicht zugänglich sind und daher auch mit Ultraschallgeräten oder dergleichen leicht überprüft werden können.

Aufgabe der Erfindung ist es, ein Gefäß für metallurgische Zwecke zu entwickeln, das bei kombinierter Belastung von Last und Wärme gleichmäßig beansprucht wird und einer Eigentemperatur bis zu 400° C widerstehen kann. Außerdem sollen unter allen Betriebszuständen die Schlaufen für die Kranhaken senkrecht bleiben.

Diese Aufgabe wird mit den im Patentanspruch 1 angegebenen Merkmalen gelöst.
Im Unterschied zum bekannten Stand der Technik sind die Versteifungsringe nicht auf dem Metallmantel aufgeschweißt, sondern integrierter Bestandteil des Teilmantels selbst. Ein anderer Aspekt der Erfindung ist die Ausgestaltung und die Anordnung der Platte zur Befestigung der Tragzapfen. Im Mittelbereich weist sie einen Abstand zum Metallmantel auf und der obere und untere krempenartig ausgebildete Randbereich ist mit den Versteifungsringen verschweißt, wobei der Gefäßtragzapfen vorteilhaft nur mit der Platte verbunden wird und keinen unmittelbaren Kontakt zum Teilmantel hat.

Die Versteifungsringe werden je nach Lage unterschiedlich ausgebildet, wobei die radiale Erstreckung, d.h. die Dicke des Versteifungsringes ein wesentlicher Faktor ist. Vorteilhaft wird die Platte so befestigt, daß sie auf dem unteren Versteifungsring direkt aufgeschweißt ist und an der Unterseite des oberen Versteifungsringes so angeschweißt ist, daß die Platte mit der äußeren Mantelfläche des Versteifungsringes bündig abschließt.

Der Einbeulungsgefahr, insbesondere des Gefäßrandes wird in der Weise entgegengetreten, daß man auch in diesem Bereich einen Versteifungsring vorsieht, der ebenfalls mit dem Metallmantel verbunden ist.

Je nach Verwendung kann es erforderlich sein, das Gefäß zu deckeln, um die Abstrahlungsverluste gering zu halten. Dies gilt insbesondere bei Pfannen für den Strangguß, da sie längere Zeit im Pfannendrehturm stehen und ohne Deckel der obere Bereich der Schmelze stark abkühlen würde, was zu unzulässigen Spannungen im Pfannenmantel führen würde. Aus diesem Grunde wird weiterbildend vorgeschlagen, einen Deckelaufsatz vorzusehen, der mit dem oberen Versteifungsring verbunden, vorzugsweise verschweißt ist.

Alle zuvor genannten Maßnahmen haben in Kombination den Zweck
- an keiner Stelle die Verformung zu behindern,
- keine unzulässigen Materialanhäufungen zuzulassen,
- die Steifigkeit des Gefäßes in den Kopfbereich und damit in den kälteren Bereich zu verlegen,
- Stabilisierung der schmalen Seite bei einer ovalen Form des Gefäßes.

Diese Bedingungen kann man in der Weise zusammenfassen, daß die Gestaltung des Gefäßes im Hinblick auf eine optimale Betriebsfestigkeit ausgelegt ist.

Der Vorteil des erfindungsgemäßen Gefäßes ist darin zu sehen, daß zum einen auch unter hohen Eigentemperaturen keine unzulässigen Verformungen auftreten und die Spannungen im Material des Gefäßes gleichmäßig verteilt sind. Eine Folge davon ist auch eine unter hoher Gewichts- und Temperaturbelastung sich nicht verändernde Geometrie des Gefäßes. Dies ist insbesondere daran zu erkennen, daß die Tragzapfen waagerecht verbleiben.

In der Zeichnung wird anhand eines Ausführungsbeispieles das erfindungsgemäße Gefäß näher erläutert.

Es zeigen:
- Figur 1: eine Ansicht mit Teilaufbruch eines erfindungsgemäßen Gefäßes einschließlich der eingehängten Kranschlaufen,
- Figur 2: eine um 90° gedrehte Ansicht.

Figur 1 zeigt eine Ansicht mit Teilaufbruch eines erfindungsgemäßen Gefäßes, das hier beispielsweise als Stahlgießpfanne 1 ausgebildet ist. Die Pfanne 1 besteht aus einem Metallmantel und einem Pfannenboden 2. Der Metallmantel ist in diesem Ausführungsbeispiel in drei unterschiedlich breite Rohrschüsse 3 bis 5 aufgeteilt. Je nach Pfannenhöhe und Ausgestaltung kann die Anzahl der Rohrschüsse geringer oder größer sein. Erfindungsgemäß sind die an sich bekannten Versteifungsringe 6, 7 nicht wie sonst üblich auf dem Pfannenmantel aufgesetzt, sondern zwischen zwei Rohrschüssen 3, 4 bzw. 4, 5 integriert. Zusätzlich ist in diesem Ausführungsbeispiel als oberster Abschluß ein weiterer Versteifungsring 8 angeordnet, so daß dieser Versteifungsring 8 den Pfannenrand bildet. Je nach Belastung hinsichtlich der Kräfte und Temperaturen weisen die einzelnen Versteifungsringe 6 bis 8 eine unterschiedliche axiale und radiale Erstreckung auf. Ein weiterer Aspekt der Erfindung besteht darin, daß die den Tragzapfen 9, 9' haltende Platte 10, 10' im Mittelbereich einen Abstand zum Metallmantel aufweist und der obere und untere krempenartig ausgebildete Randbereich 11, 12 mit dem benachbart liegenden Versteifungsring 6, 7 verschweißt ist. Der Tragzapfen 9, 9' erstreckt sich von der Platte 10, 10' nur nach außen, so daß unmittelbar keine Wärmebrücke zwischen Tragzapfen 9, 9' und Metallmantel besteht. Symmetrisch um den Zapfenbereich herum sind in der Platte 10, 10' Entlastungsausnehmungen 13-13"' angeordnet. Auf der Innenseite des Metallmantels ist, hier gestrichelt dargestellt, die aus mehreren Schichten bestehende Feuerfestauskleidung 14 angeordnet. Damit die Pfanne 1 ohne Probleme abgestellt werden kann, sind auf der Unterseite Füße 15, 15' vorgesehen. In dieser Darstellung sind die Schlaufen 16, 16' wiedergegeben, die im jeweiligen Tragzapfen 9, 9' eingehängt sind. Je nach Ausführung ist am oberen Versteifungsring 8 ein Deckelaufsatz befestigt, der hier als Ringdeckel 17 ausgebildet ist. Vorzugsweise weist der Ringdeckel 17 einen kegelstumpfartigen Querschnitt auf.

Figur 2 zeigt eine um 90° gedrehte Ansicht der gleichen erfindungsgemäßen Pfanne 1 wie Figur 1. In dieser Ansicht sind die in der jeweiligen Platte 10, 10' angebrachten Entlastungsausnehmungen 13-13"' gut zu erkennen. Sie sind symmetrisch um den Tragzapfen 9, 9' herum angeordnet. An der hier rechts liegenden Außenseite ist ein Kippgestänge 18 angebracht, um die Pfanne 1 mittels eines Kranes kippen zu können. Die unterschiedliche axiale und radiale Erstreckung der jeweiligen Verstärkungsringe 6-8 ist in dieser Darstellung ebenfalls gut zu erkennen, wobei die Festlegungen dafür sich im wesentlichen nach der Höhe und dem Umfang der Pfanne 1 richten.

## Patentansprüche

1. Gefäß insbesondere Pfanne für metallurgische Zwecke zum Transport von schmelzflüssigen Metallen mit einem die hitzebeständige Auskleidung aufnehmenden, aus einzelnen rohrförmigen Schüssen (3-5) zusammengesetzten Metallmantel, der in Umfangsrichtung verlaufende Versteifungsringe (6,7) aufweist und an dem zwei Gefäßtragzapfen (9,9') an der Außenseite gegenüberliegend angeordnet und mittels je einer mit den Versteifungsringen (6,7) verbundenen Platte (10,10') abgestützt sind, wobei je nach Größe der axialen Erstreckung des Gefäßes mehr als zwei Versteifungsringe (6,7) als integrierter Bestandteil des Metallmantels vorgesehen sind und der Mittelbereich der Platte (10, 10') einen geringen Abstand zum Metallmantel aufweist und der obere und untere krempenartig ausgebildete Randbereich (11, 12) der Platte (10, 10') mit den benachbart liegenden Versteifungsringen (6, 7) verbunden ist und der Gefäßtragzapfen (9, 9') sich von der Platte (10, 10') aus nur nach außen erstreckt.

2. Gefäß nach Anspruch 1,
dadurch gekennzeichnet,
dass der dem Boden (2) näherliegende Versteifungsring (6) eine Dicke aufweist, die bis um den Faktor 4 und der dem Boden (2) weiter entfernt liegende zweite Versteifungsring (7) eine Dicke aufweist, die bis um den Faktor 6 größer ist als die des anschließenden Metallmantels (3, 4), wobei die Dicke des erstgenannten Versteifungsringes (6) gleich oder größer ist als die des zweiten (7).

3. Gefäß nach den Ansprüchen 1 und 2,
dadurch gekennzeichnet,
dass der untere krempenartige Randbereich (12) der Platte (10, 10') auf dem unteren Versteifungsring (6) und der obere krempenartige Randbereich (11) der Platte (10, 10') an der Unterseite des über dem Metallmantel (4) herauskragenden oberen Versteifungsringes (7) befestigt ist und zwar so, dass der mit der äußeren Mantelfläche des Versteifungsringes (7) bündig abschließt.

4. Gefäß nach den Ansprüchen 1 bis 3,
dadurch gekennzeichnet,
dass die Platte (10, 10') symmetrisch um den Zapfenbereich (9, 9') herum angeordnet Entlastungsausnehmungen (13-13"')aufweist.

5. Gefäß nach den Ansprüchen 1 bis 4,
dadurch gekennzeichnet,
dass der Gefäßrand mit einem Versteifungsring (8) versehen ist, der mit dem Metallmantel (5) verbunden, vorzugsweise verschweißt ist.

6. Gefäß nach Anspruch 5,
dadurch gekennzeichnet,
dass an dem oberen Versteifungsring (8) ein Deckelaufsatz (17) befestigt ist, der einen kegelstumpfartigen Querschnitt aufweist.

## Claims

1. A vessel, in particular a ladle, for metallurgical purposes for conveying molten metals, having a metal casing accommodating the heat-resistant lining and composed of individual tubular lengths of pipe (3-5), which metal casing comprises reinforcing rings (6, 7) extending in the circumferential direction and on the outside of which metal casing there are disposed in mutually opposing arrangement two vessel lifting lugs (9, 9'), which are each supported by a plate (10, 10') connected with the reinforcing rings (6, 7), wherein, depending on the size of the axial extension of the vessel, more than two reinforcing rings (6, 7) are provided as an integral component of the metal casing and the central area of the plate (10, 10') is spaced slightly from the metal casing and the upper and lower rim-type edge areas (11, 12) of the plate (10, 10') are connected with the adjacent reinforcing rings (6, 7) and the vessel lifting lug (9, 9') extends from the plate (10, 10') only outwards.

2. A vessel according to claim 1,
characterised in that
the reinforcing ring (6) nearer to the base (2) exhibits a thickness which is greater by a factor of up to 4 and the second reinforcing ring (7) further from the base (2) exhibits a thickness greater by a factor of up to 6 than that of the adjoining metal casing (3, 4), wherein the thickness of the first reinforcing ring (6) is equal to or greater than that of the second (7).

3. A vessel according to claims 1 and 2,
characterised in that
the lower rim-type edge area (12) of the plate (10, 10') is attached to the lower reinforcing ring (6) and the upper rim-type edge area (11) of the plate (10, 10') is attached to the underside of the upper reinforcing ring (7) projecting beyond the metal casing (4), in such a way that it ends flush with the outer circumferential surface of the reinforcing ring (7).

4. A vessel according to claims 1 to 3,
characterised in that
the plate (10, 10') comprises load-relieving recesses (13-13"') arranged symmetrically about the lug area (9, 9').

5. A vessel according to claims 1 to 4,
characterised in that
the vessel edge is provided with a reinforcing ring (8) which is connected, preferably welded, to the metal casing (5).

6. A vessel according to claim 5,
characterised in that
a lid attachment (17) is attached to the upper reinforcing ring (8), which lid attachment (17) exhibits a truncated cone-type cross section.

## Revendications

1. Récipient, en particulier poche pour des usages métallurgiques pour le transport de métaux en fusion, comportant une enveloppe métallique constituée d'éléments tubulaires individuels (3 - 5), recevant le revêtement résistant à la chaleur, enveloppe qui présente des bagues de rigidification (6, 7) s'étendant en direction périphérique et sur laquelle sont agencés deux tourillons de support de récipient (9, 9') de façon opposée sur la face externe et qui sont supportés au moyen d'à chaque fois une plaque (10, 10') reliée aux bagues de rigidification (6, 7), plus de deux bagues de rigidification (6, 7), selon la valeur de l'extension axiale du récipient, étant prévues comme partie constitutive intégrée de l'enveloppe métallique et la zone médiane de la plaque (10, 10') présentant un faible écartement par rapport à l'enveloppe métallique et les zones marginales supérieure et inférieure (11, 12), réalisées sous forme de crampons, de la plaque (10, 10') étant reliées aux bagues de rigidification voisines (6, 7) et le tourillon de support de récipient (9, 9') s'étendant à partir de la plaque (10, 10') uniquement vers l'extérieur.

2. Récipient selon la revendication 1,
caractérisé en ce que la bague de rigidification (6) proche du fond (2) présente une épaisseur qui est plus grande, jusqu'à un facteur 4, et la seconde bague de rigidification (7) se trouvant plus éloignée du fond (2), une épaisseur plus grande jusqu'à un facteur 6, que celle de l'enveloppe métallique adjacente (3, 4), l'épaisseur de la bague de rigidification (6) citée en premier étant égale à ou plus grande que celle de la seconde (7).

3. Récipient selon les revendications 1 et 2,
caractérisé en ce que la zone marginale inférieure (12) en forme de crampon de la plaque (10, 10') est fixée sur la bague de rigidification inférieure (6) et la zone marginale supérieure (11) en forme de crampon de la plaque (10, 10') est fixée sur le dessous de la bague de rigidification supérieure (7) faisant saillie au-dessus de l'enveloppe métallique (4) et, en vérité, de façon à se trouver à fleur de la surface d'enveloppe externe de la bague de rigidification (7).

4. Récipient selon les revendications 1 à 3,
caractérisé en ce que la plaque (10, 10') présente des évidements de décharge (13-13"') agencés de façon symétrique autour de la zone des tourillons (9, 9').

5. Récipient selon les revendications 1 à 4,
caractérisé en ce que le bord du récipient est muni d'une bague de rigidification (8) qui est reliée, avantageusement soudée, à l'enveloppe métallique (5).

6. Récipient selon la revendication 5,
caractérisé en ce qu'un couvercle (17) est fixé à la bague de rigidification supérieure (8), lequel présente une section transversale en forme de cône tronqué.
